# FASCICULE DE BREVET EUROPEEN

(11) **EP 0 084 311 B1**
(45) Date de publication et mention de la délivrance du brevet: **01.06.1988**
(21) Numéro de dépôt: 83100010.4
(22) Date de dépôt: 04.01.1983
(51) Int. Cl.: H01P 1/203

(54) **Dispositif de protection d'un câble coaxial contre les impulsions parasites de basse fréquence et de forte puissance**
Schutzvorrichtung für koaxiales Kabel gegen niedrigfrequente parasitäre Impulse hoher Leistung
Protection device for a coaxial cable against low frequency, high power parasitic impulses

(30) Priorité: 05.01.1982 FR 8200032
(43) Date de publication de la demande: 27.07.1983
(73) Titulaire: LES CABLES DE LYON Société anonyme dite:, F-92111 Clichy Cedex (FR)
(72) Inventeur: Boby, Joel, F-93370 Montfermeil (FR)
(74) Mandataire: Weinmiller, Jürgen

(56) Documents cités:
- FR-A- 2 171 996
- US-A- 2 643 296
- US-A- 3 534 301
- US-A- 3 617 955
- ELECTRONICS LETTERS, vol. 13, no. 4, 17 février 1977, pages 117-118, Hitchin, Herts., GB R.J. AKELLO:"Equivalent circuit of the asymetric crossover junction"
- I. WOLFF: "Einführung in die Mikrostrip - Leitungstechnik", vol. 1, 1ère édition, mai 1974, partie I, pages 202-205, Duisburg, DE
- IRE TRANSACTIONS ON MICROWAVE THEORY AND TECHNIQUES, vol. MTT-8, no. 6, novembre 1960, pages 633-637, New York, US S.B. COHN :"Characteristic impedances of broadside-coupled strip transmission lines"
- ABSTRACTS OF THE 15TH ANNUAL SYMPOSIUM ON THE USAF ANTENNA RESEARCH AND DEVELOPMENT PROGRAM, octobre 1965, pages 1-25, Monticello, Illinois, US R.H. DUHAMEL et al.:"The tapered-line magic-T"
- I. WOLFF: "Einführung in die Mikrostrip - Leitungstechnik", vol. 2, 1ère édition, partie II: "Technologie und Bauelemente", pages 32-45, Duisburg, DE
- Reinmut K. Hoffmann "Integrierte Mikrowellenschaltungen" Springer Verlag Berlin

## Description

La présente invention concerne un dispositif de protection d'un câble coaxial contre les impulsions parasites de basse fréquence et de forte puissance, notamment des décharges électriques provenant des effets perturbateurs dont la fréquence est comprise entre quelques hertz et quelques mégahertz alors que la fréquences d'utilisation du câble coaxial peut être comprise entre une trentaine de mégahertz et quelques giga- hertz.

Il est connu selon la brevet français FR-A-2254864 de favoriser le passage des signaux d'utilisation et de bloquer les signaux parasites au moyen de "Té" ou de piège en lignes coaxiales basés sur le principe du filtrage partranformation d'impédance d'une ligne quart d'onde.

En effet une ligne quart d'onde terminée à une extrémité par un court-circuit ou un circuit ouvert ramène respectivement à l'autre extrémité une impédance infinie ou une impédance nulle. Un exemple classique de réalisation avec des lignes coaxiales est représenté dans la figure 1. Sur celle-ci on voit deux fiches coaxiales 1 et 2 d'entrée at de sortie du signal d'utilisation disposées sur un Té dont chacun des bras latéraux et le bras transversal ont pour longueur le quart de la longueur d'onde à la fréquence d'utilisation. A l'extrémité du bras transversal un court-circuit 3 entre la gaine extérieure du Té et le conducteur central ramène au centre 4 du Té entre conducteur central et gaine extérieure une impédance infinie à la fréquence d'utilisation et une impédance pratiquement nulle pour les signaux à la fréquence de perturbation. De plus, les bras latéraux du Té ayant une demi longueur d'onde de longueur totale à la fréquence d'utilisation provoquent un couplage entre les deux fiches coaxiales 1 et 2.

Cependant les Té et piège de l'art antérieur réalisés en métal conducteur rigide tel que-du cuivre sont lourds et encombrants car leur dimension mécanique la plus grande est d'une demi- longueur d'onde.

Le dispositif selon la présente invention remédie à cet inconvénient. Celui-ci en effet permet d'assurer une protection efficace contre les impulsions parasites de puissance tout en ayant des dimensions plus ramassées afin de réduire l'encombrement et le poids.

La présente invention, telle que revendiquée a pour objet un dispositif de protection d'un câble coaxial contre les impulsions parasites de basse fréquence et de forte puissance comportant des transformateurs d'impédance à ligne de transmission quart d'onde, dans lequel lesdites lignes de transmission sont réalisées en microbande repliée afin de réduire l'encombrement du dispositif.

Selon une particularité de l'invention, le dispositif comportant des fiches coaxiales d'entrée et de sortie des signaux d'utilisation et un Té dont les bras latéraux et le bras transversal forment un quart de longueur d'onde à la fréquence des signaux d'utilisation, est caractérisé par le fait que ladite microbande conductrice disposée sur un substrat diélectrique solidaire d'une plaque de masse comporte les deux bras latéraux et le bras transversal repliés en forme de E, chacun des bras latéraux étant replié pour être relié audit conducteur central de ladite fiche coaxiale dont la gaine extérieure est reliée à ladite plaque de masse, et le bras transversal ou barre centrale horizontale du E étant replié par dessus ledit substrat pour être connecté à ladite plaque de masse.

Selon une autre particularité de l'invention le dispositif comportant des fiches coaxiales d'entrée et de sortie des signaux d'utilisation et un piège constitué d'une ligne de transmission quart d'onde à la fréquence des signaux d'utilisation, branchée sur une coupure du circuit reliant les conducteurs centraux desdits fiches coaxiales caractérisé par le fait que deux microbandes repliées sont disposées respectivement entre un premier et un troisième substrat diélectrique, une première plaque de masse et une deuxième plaque de masse recouvrant respectivement l'extérieur desdits premier et troisième substrats . diélectriques, les gaines extérieures desdites fiches coaxiales étant reliées à au moins une desdites plaques de masse, lesdites fiches étant disposées sensiblement d'une façon symétrique par rapport à deux portions en regard des deux microbandes, ces portions ayant une longueur égale au quart d'onde les parties repliées de chacune des deux microbandes étant reliées à chacun desdits conducteurs centraux desdites fiches coaxiales.

Selon une autre particularité de l'invention lesdites plaques de masse et/ou microbande sont réalisées par dépôt sérigraphique ou par attaque chimique, métallisation par projection ou dépôt électrolytique.

Selon une autre particularité de l'invention lesdits substrats sont réalisés dans un matériau diélectrique du groupe des polymères chargés ou non chargés (par exemple verre-polymère), des céramiques (par exemple alumine, oxyde de beryllium, dioxyde de titane), des émaux, etc ...

En se référant aux figures schématiques 1 à 3, ci-jointes on va décrire ci-après des exemples de mise en oeuvre de la présente invention, exemple donnés à titre purement illustratif et nullement limitatif.
La figure 1 représente un schéma électrique d'un Té sous forme coaxiale selon l'art antérieur.
La figure 2 représente une vue schématique en perspective d'une réalisation d'un Té selon l'invention.
La figure 3 représente une vue schématique d'un piège quart d'onde selon l'invention.

On voit sur la figure 2 deux fiches coaxiales 1 et 2 servant d'entrée et de sortie des signaux d'utilisation aux fréquences très haute fréquence ou aux hyperfréquences. Le dispositif, un Té quart d'onde sert à découpler les signaux parasites en provenance par exemple d'impulsions électromagnétiques de basse fréquence et de forte puissance. Le Té comporte une microbande conductrice 5, qui peut être soit une encre conductrice déposée par sérigraphie soit un métal conducteur dont la forme est obtenue par attaque chimique.

La microbande 5 est supportée par une face du substrat diélectrique 6. Sur la face opposée du substrat 6 est disposée une plaque de masse 7 recouvrant toute cette face et obtenue par les mêmes méthodes que la microbande 5.

Les gaines extérieures 11 et 21 des fiches coaxiales 1 et 2 sont solidarisées de la plaque de masse 7, par exemple par soudure. Les conducteurs centraux 12 et 22 des fiches coaxiales 1 et 2 sont reliés à la microbande 5 en forme de E respectivement aux côte's horizontaux inférieur et supérieur du E. La longueur entre la sommet A du Té et les conducteurs centraux 12 ou 22 est égale à Àg/4. De plus la barre centrale horizontale du E est prolongée et repliée vers un point B disposé sur le côté du substrat 6 pour la relier à la plaque de masse 7. La longueur AB est aussi égale à Àg/4. La longueur d'onde guidée λg est obtenue à partir de la longueur d'onde dans le vide λo par la relation

Il en résulte qu'en utilisant une microbande courbée en forme de E et un substrat à forte permittivité on réduit fortement les dimensions du dispositif par rapport au dispositif en Té de l'art connu. La largeur de la microbande conditionne l'impédance caractéristique de celle-ci et permet d'augmenter par un choix judicieux de celle-ci la bande passante du dispositif qui peut être contenu dans une enceinte métallique formant cage de Faraday.

On voit sur la figure 3 un exemple de piège quart d'onde disposé entre deux fiches coaxiales 1 et 2. Trois substrats diélectriques 61, 62, 63 pouvant être des mêmes matériaux que dans la figure 2 sont superposés entre deux plaques de masse 71 et 72. Deux microbandes 51 et 52 sont disposées respectivement entre les substrats 61 et 62 et entre les substrats 62 et 63 soit sur le substrat 61 et le substrat 63 soit sur les faces opposées du substrat 62. Les métallisations sont réalisées de la même façon que dans la figure 2. Les microbandes 51 et 52 sont connectées respectivement aux conducteurs centraux 12 et 22 des fiches coaxiales 1 et 2. Entre deux extrémités des microbandes 51 et 52 symbolisées par le point C (extrémité en circuit ouvert) et un point D où les microbandes sont repliées suivant des directions opposées vers les conducteurs centraux 11 et 12, les parties en regard des microbandes 51 et 52 constituent une portion de quart de longueur d'onde guidée. Le circuit ouvert C ramène en D un circuit d'impédance nulle à la fréquence d'utilisation et un piège pour les signaux continus ou de fréquences plus basses.

Le dispositif de protection suivant la présente invention est du domaine des circuits résonnants à microbandes.

## Revendications

Dispositif de protection d'une câble coaxial contre les impulsions parasites de basse fréquence et de forte puissance, comportant des transformateurs d'impédance à ligne de transmission quart d'onde, caractérisé en ce que les transformateurs d'impédance sont réalisés en une microbande conductrice courbée (5) disposée sur un substrat diélectrique (6) surmontant une plaque de masse (7) dont il est solidaire, et comportant deux bras latéraux et un bras transversal repliés en forme de E, chacun des bras latéraux et le bras transversal formant un quart de longueur d'onde à la fréquence des signaux d'utilisation, en ce qu'il comporte des fiches coaxiales (1, 2) d'entrée et de sortie de ces signaux, en ce que l'extrémité de chacun des bras latéraux est reliée au conducteur (12, 22) de la fiche coaxiale correspondante, dont la gaine extérieure est reliée par dessus le substrat à la plaque de masse (7), et en ce que le bras transversal ou barre centrale horizontale du E est replié par dessus le substrat (6) pour être connecté à la plaque de masse (7).

## Patentansprüche

Schutzvorrichtung für Koaxialkabel gegen niederfrequente parasitäre Impulse hoher Leistung, mit als Impedanztransformatoren ausgebildeten Viertelwellenleitern, dadurch gekennzeichnet, daß die Impedanztransformatoren als gebogene, leitende Mikrostreifen (5) auf einem dielektrischen Substrat (6), welches eine mit ihr fest verbundene Masseplatte (7) überdeckt, ausgebildet sind und zwei Seitenarme sowie einen Querarm, in E-Form gebracht, aufweisen, wobei jeder der Seitenarme und der Querarm ein Viertel der Wellenlänge der Nutzfrequenzsignale ausmachen, daß die Vorrichtung koaxiale Signalein-und -ausgangsstecker (1, 2) besitzt, daß das Ende jedes Seitenarmes mit einem Leiter (12, 22) des entsprechenden Koaxialsteckers verbunden ist, deren Außenmantel über das Substrat hinweg mit der Masseplatte (7) verbunden ist, und daß der Querarm oder horizontale Zentralsteg 'des E zwecks Verbindung mit der Masseplatte (7) über das Substrat (6) hinweg umgebogen ist.

## Claims

A protection device for a coaxial cable against low frequency high power parasitic pulses, comprising quarter-wavelength transmission line impedance transformers, characterized in that the impedance transformers are constituted of a curved conductive microstrip (6) covering a ground plate (7) to which it is fixed and comprises two lateral arms and a transverse arm bent to form an E, each of the lateral arms and the transverse arm forming a quarter-wavelength of the frequency of the useful signal, that the device comprises coaxial single input and output plugs (1, 2), that the end of each lateral arm is connected to the conductor (12, 22) of the corresponding coaxial plug, of which the outer sheath is connected to the ground plate (7) across the substrate, and that the transverse arm or horizontal central bar of the E is connected across the substrate (6) to the ground plate (7).
